# EUROPÄISCHE PATENTSCHRIFT

(11) **EP 1 342 827 B1**
(45) Veröffentlichungstag und Bekanntmachung des Hinweises auf die Patenterteilung: **09.04.2008**
(21) Anmeldenummer: 03005120.5
(22) Anmeldetag: 07.03.2003
(51) Int. Cl.: D06F 39/04, A47L 15/42

(54) **Elektrisch beheizbares Haushaltgerät**
Electrically heatable household appliance
Appareil ménager chauffé électriquement

(30) Priorität: 07.03.2002 DE 10209975
(43) Veröffentlichungstag der Anmeldung: 10.09.2003
(73) Patentinhaber: BSH Bosch und Siemens Hausgeräte GmbH, 81739 München (DE)
(72) Erfinder: Bolduan, Edwin, 13629 Berlin (DE); Stolze, Andreas, Dr., 14612 Falkensee (DE); Wiemer, Horst, 14532 Kleinmachnow (DE)

(56) Entgegenhaltungen:
- EP-A- 0 352 499
- DE-A- 10 025 539
- DE-A- 19 935 987
- DE-U- 1 823 414
- US-A- 5 444 228

## Beschreibung

Die Erfindung geht aus von einer elektrisch beheizbaren Haushalt-Wäschebehandlungs- oder -Geschirrspülmaschine, bei der wenigstens ein Folienheizkörper als eine Heizeinrichtung in einem Bauteil angeordnet ist, in dem ein zu erwärmendes Medium auf einer Innenseite des Bauteils in Kontakt mit der Heizeinrichtung gebracht werden kann, und der Folienheizkörper in seiner Form an dieses Bauteil angepasst ist.

Als Heizelement werden in der Regel Rohrheizkörper eingesetzt, die in der Form von Heizstäben oder Heizschlangen im Laugenbehälter montiert sind. Um das Fassungsvermögen der Trommel zu optimieren, aber auch um das Eintauchen des Waschgutes in die Waschlauge schon bei sehr niedrigem Pegelstand im Laugenbehälter zu bewirken, ist man bestrebt, den Abstand zwischen der Wand des Laugenbehälters und der darin rotierenden Trommel möglichst klein zu halten. Dem steht der nicht unwesentliche Platzbedarf der Rohrheizkörper entgegen.

Ein eingangs beschriebenes Haushaltgerät ist in Form einer Wasch- und/oder Trockenmaschine aus der EP 0 352 499 A2 bekannt. Darin wird als Heizeinrichtung eine nach der Kontur des Laugenbehälters einer Waschmaschine geformte Platte verwendet, die aus einem emaillierten Stahlblech hergestellt ist und deren Widerstands-Heizbahnen aus einem Gemisch aus Metalloxiden und einem Glassintermaterial besteht. Ein derartig aufgebauter Heizkörper ist sehr aufwendig und braucht innerhalb des Laugenbehälters oder sonstigen Bauteils immer noch erheblichen Platz.

Bei derzeitig ausgeführten Waschmaschinen ist es üblich, den Laugenbehälter zur Aufnahme des elektrischen Heizelementes an seiner tiefsten Stelle mit einer Mulde auszustatten und diese Mulde sowie den Rohrheizkörper in ihrer Form an die Krümmung des Laugenbehälters anzupassen. Die Anordnung der Mulde an der tiefsten Stelle des Laugenbehälters bewirkt, dass sich die am Waschprozess nicht wirksam beteiligte Waschlauge, die sogenannte freie Flotte, zuerst in der Mulde sammelt. Damit wird erreicht, dass die Heizphase schon mit einer geringen Menge Waschlauge im Laugenbehälter beginnen kann. Die Menge der freien Flotte muss nur ausreichen, den Rohrheizkörper in der Mulde zu bedecken.

Aus DE 100 25 539 A1 ist eine Heizeinrichtung für ein Haushaltgerät bekannt, bei der der Heizkörper aus einer elektrisch leitenden Heizfolie besteht. Es wird vorgeschlagen, diesen Heizkörper an der Außenwandung eines Behälter unmittelbar anzubringen. Dadurch ist er für die Anwendung bei Laugenbehältern auf Kunststoff, wie sie heute üblich sind, nicht zu gebrauchen; denn Kunststoff ist ein schlechter Wärmeleiter, der die Energieübertragung so deutlich verlangsamt, dass die im Laugenbehälter befindliche Lauge nur sehr langsam aufgeheizt werden kann. Der zwischenzeitliche Energieverlust wird so groß sein, dass keine bedeutende Erwärmung stattfinden kann, selbst wenn eine bei der Anwendung von Rohrheizkörpern übliche Leistung installiert ist. Daher setzt die Anwendung von Heizkörpern gemäß DE 100 25 539 A1 die Verwendung von metallischen Laugenbehältern voraus. Andernfalls ist keine ausreichende Einschränkung des Energieverbrauchs zu erzielen.

Es sind weitere Heizsysteme entwickelt worden mit dem Ziel, Wasser und Energie zu sparen und das Aufheizen der Waschlauge effektiver zu gestalten.

In der DE 199 35 987 A1 ist eine Waschmaschine beschrieben mit einem Umpumpsystem zur Zirkulation der Waschlauge vom unteren Bereich des Laugenbehälters in die mit Waschgut befüllte Wäschetrommel. Zur Aufnahme der Heizung ist an der Unterseite des Laugenbehälters eine Heizkammer vorgesehen mit einem an der tiefsten Stelle nach unten angeordneten Anschluss zur Abpumpvorrichtung. Über eine Rückflusssperre kann die Heizkammer von der Abpumpvorrichtung getrennt werden. Die Einlassöffnung zur Umpumpvorrichtung ist in der Seitenwand der Heizkammer unmittelbar oberhalb des Heizkörpers angeordnet.

Durch diese Maßnahmen ist die zur Bedeckung des Heizkörpers ausreichende Flüssigkeitsmenge auf ein Minimum beschränkt, die Menge der freien Flotte wird verringert und damit der Wasserverbrauch insgesamt gesenkt.

In der DE 199 16 136 A1 wird eine Waschmaschine mit Umpumpsystem vorgeschlagen, bei dem das Heizelement in das Gehäuse der Umwälzpumpe integriert ist, vergleichbar mit einem Durchlauferhitzer. Weiter wird vorgeschlagen, die Innenwand des Pumpengehäuses als wärmeleitende Oberfläche auszubilden, die mit einem separaten wärmeerzeugenden Bauteil verbunden ist. Diese Lösung gestattet eine sehr effektive Wärmeübertragung vom Heizkörper an die ihn umgebende Waschlauge. Es kann auf eine zusätzliche Heizkammer verzichtet werden, das Volumen im Umpumpsystem wird damit auf ein Minimum reduziert.

Die vorbeschriebenen Geräte mit Umpumpvorrichtungen bieten die Möglichkeit, Wasser, Energie und Waschmittel zu sparen. Dieser offensichtliche Vorteil ist verbunden mit einem erheblichen Mehraufwand bei der Herstellung der Haushaltgeräte. Der Einsatz zusätzlicher Bauteile und ihre spezielle konstruktive Ausgestaltung und ihre Anpassung an vorhandene Baugruppen erhöhen zwangsläufig die Kosten für das gesamte Gerät. Der zusätzliche Montageaufwand sowie die aufwendigere Lagerhaltung wirken ebenfalls kostensteigernd. Darüber hinaus ergeben sich weitere Nachteile. Durch den Einsatz zusätzlicher Bauelemente oder Baugruppen wird das Haushaltgerät komplizierter und insgesamt störanfälliger. Dies gilt insbesondere für den Einsatz von aktiven Baugruppen wie Pumpen und Ventile.

Darüber hinaus werden für solche Bauelemente die Überwachungs- und Steuerungssysteme aufwendiger und die Programme zur automatischen Steuerung des Gerätes umfangreicher. Die konstruktive Ausbildung der Heizung, das Zusammenwirken verschiedener Heizsysteme und die notwendigerweise darauf abgestellten, speziellen Verfahrensschritte erhöhen ebenfalls den Steuerungs- und Programmieraufwand.

Aus der DE 18 23 414 U1 geht eine elektrisch beheizte Vorrichtung zur Wäschebehandlung hervor, bei der der Heizwiderstand in Form einer Widerstandsschicht auf die zu beheizenden Wandungsteile der Vorrichtung aufgebracht, insbesondere aufgespritzt, und mit einer oder mehreren darüberliegenden Isolierschichten überzogen ist.

Aufgabe der Erfindung ist es, eine gattungsgemäße Haushaltwäschebehandlungs- oder - Geschirrspülmaschine anzugeben, die einfach und kostengünstig herstellbar ist, die wenig störanfällig ist, wenig Raum beansprucht und die Möglichkeit zur Reduzierung des Wasser- bzw. Energieverbrauches bietet.

Erfindungsgemäß wird diese Aufgabe dadurch gelöst, dass der Folienheizkörper integraler Bestandteil des Bauteils ist und beim Spritzgießen des Bauteils in dieses eingebracht ist.

Durch die geringen Abmessungen eines Folienheizkörpers quer zu seiner Flächenausdehnung lassen sich sehr Raum sparende Anordnungen schaffen. Gleichzeitig wird dabei der innige Kontakt des Mediums am Folienheizkörper zu einer optimalen Wärmeübertragung und damit zur Einsparung von Energie und ggf. auch von Medienmasse beitragen.

Außerdem ist durch Integration des Folienheizkörpers in das Bauteil der Folienheizkörper noch strömungsgünstiger und übertragungsintensiver zum Medium angebracht, wodurch die vorstehenden positiven Wirkungen noch verstärkt werden können.

Die Folienheizung wird schon beim Spritzgießen des Bauteils mit dem Bauteil verbunden, indem der Folienheizkörper integraler Bestandteil des Laugenbehälters ist. Dafür sind nur wenige Fertigungsschritte erforderlich; es bedarf auch keiner komplizierten Werkzeuge.

Das Bauteil kann Bestandteil einer Wäschetrockenmaschine sein, damit an dem Folienheizkörper ein Luftstrom für eine Warmluftheizung vorbeigeführt wird.

Im Falle einer Wasch- oder einer Geschirrspülmaschine kann das Bauteil ein Laugenbehälter sein.

Besonders vorteilhaft ist die Verwendung eines Folienheizkörpers in einer Waschmaschine. Durch den sehr geringen Platzbedarf von Folienheizkörpern kann bei gleichem Abstand zwischen Laugenbehälter und der darin rotierenden Wäschetrommel auf eine Mulde im Laugenbehälter verzichtet werden. Daraus ergeben sich zusätzlich zur energiesparenden Wirkung noch ökonomische Vorteile beim Herstellen der Waschmaschine. Ein Trommelbehälter in Zylinderform ohne Auswölbungen für die Aufnahme der Heizkörper ist weniger aufwendig produzierbar, die Fertigungsschritte zur Ausformung des zylindrischen Trommelbehälters entfallen, ebenso die dazu benötigten Werkzeuge.

Für den Betrieb der Waschmaschine bedeutet der Wegfall der Heizmulde eine Verkleinerung des Volumens der so genannten Totflotte. Der für den Waschprozess insgesamt erforderliche Wasserbedarf und der damit verbundene Energieverbrauch werden reduziert. Mit der Verringerung der Waschlaugenmenge ist auch eine Reduzierung des erforderlichen Waschmittels und ein Zeitvorteil erzielbar. Der Heizprozess kann zeitlich abgekürzt werden, wodurch sich die Dauer für den gesamten Waschprozess verringert.

Wenn der oder die Folienheizkörper im Laugenbehälter einer Waschmaschine so angeordnet ist/sind, dass seine/ihre oberen Begrenzungen in einer horizontalen Ebene liegen, dann kann trotz möglicher Schiefstellung der Hauptachse des Laugenbehälters der Wasserspiegel im Laugenbehälter mit der oberen Begrenzung zusammenfallen. So ergibt sich weder eine "tote", nicht beheizte Zone noch eine thermische Überbelastung etwa nicht mit Wasser bedeckter Heizkörperbereiche.

Mit dem Einsatz der erfindungsgemäßen Heizung an Stelle bekannter Systeme mit Rohrheizkörpern sind lediglich konstruktive Maßnahmen verbunden. Auf den Betrieb des Haushaltgerätes, etwa einer Waschmaschine, und auf seine Steuerung und Programmierung hat der Wechsel des Heizsystems keinen Einfluss; Änderungen oder Anpassungen bezogen auf das neue Heizsystem sind nicht erforderlich.

Die erfindungsgemäße Heizeinrichtung bietet weitere Vorteile.

Gegenüber herkömmlichen Rohrheizkörpern ist die Flächenleistung einer Folienheizung wesentlich geringer, d. h. die Wärmeübertragung von der Heizung an das zu heizende Medium erfolgt über eine größere Fläche. Damit ist bei Wasserheizungen beispielsweise die Verkalkungsgefahr auf dem Heizkörper erheblich geringer. Mit dem Wegfall der Heizungsmulde in einer Waschmaschine und der darin angeordneten Rohrheizkörper ist eine weitere Störungsquelle beseitigt, die sich durch Ablagerungen textilen Abriebs, den Flusen, ergeben kann.

Eine Ausführungsform einer Waschmaschine gemäß dem Oberbegriff des unabhängigen Patentanspruchs mit einem Laugenbehälter und einem auf diesen Laugenbehälter aufgeklebten Folienheizkörper ist nachfolgend näher erläutert. Diese Ausführungsform ist nicht Teil der in den Patentansprüchen definierten Erfindung.

Die zugehörige Zeichnung zeigt einen Laugenbehälter mit Trommel und Folienheizkörper im Schnitt.

Der Folienheizkörper 2 besteht aus einem Heizungsband, das auf eine gut wärmeleitende Metallfolie aufgebracht ist. Im tiefliegenden Bereich des Laugenbehälters 1 ist der Folienheizkörper 2 auf der zylindrischen Mantelwand und eventuell auch auf der Rückwand aufgeklebt. Der Bereich, der von der Heizung 2 umgrenzt ist, hat die Form eines Kegelabschnittes, wobei die gedachte Schnittfläche in einer waagerechten Ebene liegt. Abgesehen von der speziellen Formgebung des Folienheizkörpers 2 ist mit der Anpassung der Heizeinrichtung an eine Waschmaschine mit geneigtem Laugenbehältersystem kein weiterer Aufwand verbunden.

Der Folienheizkörper 2 ist in mehrere Bereiche unterteilt. Für die thermische und elektrische Trennung der Bereiche sind horizontal orientierte Isolierstreifen 3 in die Heizfolie so eingearbeitet, dass der Folienheizkörper 2 auch in dieser Ausbildung ein einstückiges Bauteil ist. Die oben beschriebenen Vorteile, die sich daraus beim Einbau des Folienheizkörpers 2 ergeben, bleiben gewahrt. Jeder Heizbereich 2 ist ein an der Laugenbehälterinnenwand verlaufender, horizontal ausgerichteter, d. h. parallel zum Laugenniveau verlaufender Heizfolienstreifen.

Die voneinander isolierten Heizungsbereiche können getrennt betrieben werden. Insbesondere ist es möglich, die einzelnen Heizkörper in Abhängigkeit vom Füllstand der Waschlauge im Laugenbehälter einzuschalten. Dies kann über die vorhandene Programmsteuerung realisiert werden. Die erforderlichen Steuersignale liefern bekannte Systeme zur Füllstandsüberwachung, beispielsweise Drucksensoren.

Das Aufheizen der Waschlauge kann beginnen, wenn der unterste Bereich des Folienheizkörpers 2 mit freier Flotte benetzt ist. Wegen der geringen thermischen Flächenbelastung muss nicht sofort der gesamte Heizkörper überflutet sein. Die Zuschaltung der weiteren Heizkörper erfolgt stufenweise in Abhängigkeit vom Füllstand im Laugenbehälter.

Bei entsprechender Unterteilung der Heizbereiche kann die Heizphase zu einem sehr frühen Zeitpunkt beginnen. Die Ausführungsform bietet auch dadurch die Möglichkeit, die Waschprogramme zusätzlich zeitlich zu verkürzen. Durch die Programmsteuerung wird auch abgesichert, dass nur derjenige Bereich beheizt wird, dessen Fläche wenigstens annähernd vollständig mit freier Flotte bedeckt ist. Ein Überhitzen der Heizfolie und daraus resultierende Beschädigungen werden damit vermieden.

Um den Wärmeaustausch zwischen Heizung und umgebender Waschlauge zu optimieren, sollte die Heizfläche möglichst groß sein.

In Ausgestaltung der Erfindung wird neben der Mantelfläche des Laugenbehälters auch dessen Vor- und Rückwand mit der Folienheizung belegt. Bei Waschmaschinen mit geneigten Laugenbehältersystemen wird, wie im Beispiel dargestellt, nur die Rückwand als Heizfläche einbezogen.

Durch die Unterteilung der Heizfolie in mehrere Bereiche und ihre horizontale Anordnung wird der scheinbare Widerspruch gelöst, der sich aus der Forderung nach einer großen Heizfläche einerseits und andererseits nach einem frühen Beginn der Heizphase ergibt. Mit der erfindungsgemäßen Folienheizung ist es möglich, das Aufheizen der Waschlauge auf eine vorbestimmte Temperatur sehr effektiv zu gestalten.

Die Erfindung ist nicht nur bei Waschmaschinen und Geschirrspülmaschinen anwendbar. Andere Medien, wie beispielsweise Luft, sind auf dieselbe oder wenigstens ähnliche Weise zu heizen. Daher kommen auch Wäschetrockengeräte oder -maschinen in Betracht.

## Patentansprüche

1. Haushalt-Wäschebehandlungs- oder -Geschirrspülmaschine, bei der wenigstens ein Folienheizkörper (2) als eine Heizeinrichtung in einem Bauteil (1) angeordnet ist, in dem ein zu erwärmendes Medium auf einer Innenwand des Bauteils (1) in Kontakt mit der Heizeinrichtung gebracht werden kann, und der Folienheizkörper (2) in seiner Form an dieses Bauteil (1) angepasst ist, **dadurch gekennzeichnet, dass** der Folienheizkörper (2) integraler Bestandteil des Bauteils (1) ist und beim Spritzgießen des Bauteils (1) in dieses eingebracht ist.

2. Haushaltmaschine nach Anspruch 1, **dadurch gekennzeichnet, dass** das Bauteil (1) Bestandteil einer Wäschetrockenmaschine und an dem Folienheizkörper (2) ein Luftstrom für eine Warmluftheizung vorbeiführbar ist.

3. Haushaltmaschine nach Anspruch 1, **dadurch gekennzeichnet, dass** das Bauteil (1) ein Laugenbehälter (1) ist.

4. Haushaltmaschine nach Anspruch 3, **dadurch gekennzeichnet, dass** der Folienheizkörper (2) im Laugenbehälter (1) so angeordnet ist, dass seine oberen Begrenzungen in einer horizontalen Ebene liegen.

5. Haushaltmaschine nach einem der Ansprüche 3 und 4, **dadurch gekennzeichnet, dass** der Folienheizkörper (2) Teile der Rückwand und/oder der Vorderseite des Laugenbehälters (1) bedeckt.

6. Haushaltmaschine nach einem der Ansprüche 3 bis 5, **dadurch gekennzeichnet, dass** der Folienheizkörper (2) in Abhängigkeit vom Füllstand im Laugenbehälter (1) automatisch einschaltbar ist.

7. Haushaltmaschine nach einem der vorstehenden Ansprüche, **dadurch gekennzeichnet, dass** wenigstens zwei Folienheizkörper (2) vorgesehen sind, die mittels horizontal angeordneter Isolierstreifen (3) thermisch und elektrisch voneinander getrennt sind.

## Claims

1. Domestic laundry treatment or dishwashing machine, in which at least one film heating body (2) is arranged as a heating device in a component (1), in which a medium to be heated can be brought on an inner wall of the component (1) into contact with the heating device, and the film heating body (2) is adapted in its shape to this component (1), **characterised in that** the film heating body (2) is an integral constituent of the component (1) and is formed in the component (1) during injection moulding thereof.

2. Domestic machine according to claim 1, **characterised in that** the component (1) is a constituent of a laundry drying machine and an air flow for hot air heating can be led past the film heating body (2).

3. Domestic machine according to claim 1, **characterised in that** the component (1) is a solution container (1).

4. Domestic machine according to claim 3, **characterised in that** the film heating body (2) is so arranged in the solution container (1) that its upper boundaries lie in a horizontal plane.

5. Domestic machine according to one of claims 3 and 4, **characterised in that** the film heating body (2) covers parts of the rear wall and/or the front side of the solution container (1).

6. Domestic machine according to one of claims 3 to 5, **characterised in that** the film heating body (2) can be automatically switched on in dependence on the filling state in the solution container (1).

7. Domestic machine according to one of the preceding claims, **characterised in that** at least two film heating bodies (2) are provided, which are thermally and electrically separated from one another by means of horizontally arranged insulating strips (3).

## Revendications

1. Machine ménagère de traitement de linge ou à laver la vaisselle, dans laquelle au moins un corps chauffant en feuille (2) est placé en tant que dispositif chauffant dans un composant (1) dans lequel un milieu à chauffer peut être mis en contact avec le dispositif chauffant sur une paroi intérieure du composant (1), et dans laquelle la forme du corps chauffant en feuille (2) est adaptée à ce composant (1), **caractérisée en ce que** le corps chauffant en feuille (2) fait partie intégrante du composant (1) et est introduit dans celui-ci lors du moulage par injection du composant (1).

2. Machine ménagère selon la revendication 1, **caractérisée en ce que** le composant (1) est une partie constitutive d'une machine à sécher le linge et qu'un courant d'air pour un chauffage par air chaud pulsé peut passer devant le corps chauffant en feuille (2).

3. Machine ménagère selon la revendication 1, **caractérisée en ce que** le composant (1) est une cuve à lessive (1).

4. Machine ménagère selon la revendication 3, **caractérisée en ce que** le corps chauffant en feuille (2) est disposé de telle manière dans la cuve à lessive (1) que ses limites supérieures se situent dans un plan horizontal.

5. Machine ménagère selon l'une des revendications 3 et 4, **caractérisée en ce que** le corps chauffant en feuille (2) couvre des parties de la paroi arrière et/ou de la face avant de la cuve à lessive (1).

6. Machine ménagère selon l'une des revendications 3 à 5, **caractérisée en ce que** le corps chauffant en feuille (2) peut être enclenché automatiquement en fonction du niveau dans la cuve à lessive (1).

7. Machine ménagère selon l'une des revendications précédentes, **caractérisée en ce qu'**au moins deux corps chauffant en feuille (2) sont prévus, qui sont thermiquement et électriquement séparés l'un de l'autre au moyen de bandes isolantes disposées horizontalement.
